# EUROPÄISCHE PATENTSCHRIFT

(11) **EP 0 384 378 B1**
(45) Veröffentlichungstag und Bekanntmachung des Hinweises auf die Patenterteilung: **26.01.1994**
(21) Anmeldenummer: 90103208.6
(22) Anmeldetag: 20.02.1990
(51) Int. Cl.: E21B 21/06

(54) **Verfahren und Anlage zur kontinuierlichen Entsorgung und Aufbereitung von wasserbasischen, flüssigen und festen Bohrrückständen**
Method and installation for the continuous disposal and processing of water-based, fluid and solid drilling residues
Procédé et installation de dépollution et préparation continues de débris de forage liquides et solides

(30) Priorität: 24.02.1989 DE 3905700
(43) Veröffentlichungstag der Anmeldung: 29.08.1990
(73) Patentinhaber: MI-DRILLING FLUIDS INTL. B.V., D-28237 Bremen (DE)
(72) Erfinder: Dierkes, Dieter, D-3000 Hannover 81 (DE)
(74) Vertreter: König, Norbert, Dipl.-Phys. Dr.

(56) Entgegenhaltungen:
- WO-A-85/00354
- US-A- 3 716 480
- US-A- 4 725 362

## Beschreibung

Die Erfindung betrifft ein Verfahren und eine Anlage zur kontinuierlichen Entsorgung und Aufbereitung von wasserbasischen flüssigen und festen Bohrrückständen aus Ton-Salzwasser- und Ton-Frischwasser-Spülungen.

Wasserbasische Bohrspülungen finden - neben untergeordneter Anwendungshäufigkeit anderer Spülungstypen - Verwendung beispielsweise beim Abteufen von Erdöl- und Erdgas-Bohrungen sowie von Kavernen-, Brunnenbohrungen und Bohrungen zu Untersuchungszwecken im Bergbau. Aufgrund der unterschiedlichen geologischen Formationen, die bis zur Endteufe einer Bohrung anstehen, muß die wasserbasische Bohrspülung den jeweiligen geologischen Erfordernissen angepaßt werden. Dadurch kommt es zu zwei Haupttypen von wasserbasischen Bohrspülungen, der
1. Ton-Frischwasser-Spülung
2. ton-Salzwasser-Spülung.

Die Zusammensetzung (Inhaltsstoffe) der beiden Bohrspülungstypen hängt von den Einsatzbedingungen der jeweils zu durchteufenden Formation ab, ist aber in der Regel für
Typ 1:
80 - 90 % Wasser
5 - 8 % Bentonit
0,5 - 2 % organische Substanzen (Stärke/CMC)
- 0,5 % pH-Regulatoren (NaHCO₃/NaCO₃/NaOH)
8 - 12 % erbohrte (geologische) Formation
Typ 2:
70 - 85 % Wasser
5 - 6 % Bentonit/Attapulgit
2 - 4 % organische Substanzen (Stärke/CMC + synth. Polymere)
0,05 - 0,1 % pH-Regulatoren (wie unter 1 + Ca(OH)₂ + Mg(OH)₂
15 - 30 % Salzen (NaCl/K11/Mg²⁺ + Ca²⁺ -Mischsalzen)
0 - 20 % Schwerspat (BaSO₄) oder Eisenoxid mit entsprechender Mahlfeinheit
Rest erbohrte (geologische) Formation
Die in den wasserbasischen Bohrspülungen enthaltenen Stoffe sind z. T. gelöst, kolloidal gelöst bzw. hydratisiert und bilden eine gelfähige Suspension. Materialien, wie Schwerspat oder in untergeordneten Mengen das Eisenoxid, zum Beschweren von Bohrspülungen auf höhere spezifische Gewichte genutzt, werden von der Suspension in Schwebe gehalten bzw. getragen.

Die erbohrten Formationsstoffe lösen sich in der Bohrspülung teilweise auf bzw. reichern sich als Feinstfeststoff langsam an,
trotz intensiver Bemühungen, sie mit geeigneten
Geräten so effektiv wie möglich als
feste oder flüssige Bohrrückstände
aus der Bohrspülung zu entfernen. Bei dem Prozeß des Ausscheidens erbohrter Feststoffe aus den Bohrspülungen werden - soweit enthalten - auch Anteile der Beschwerungsmaterialien Schwerspat und Eisenoxid abgetrennt (Stand der Technik).

Die an Bohranlagen anfallenden Schmutzwässer werden durch Niederschläge und durch Reinigungsarbeiten verursacht. Sie sind durch den jeweils zur Anwendung kommenden Bohrspülungstyp stark beeinflußt (verunreinigt) und sind wie diese entsprechend einzuordnen und zu entsorgen.

Durch die WO-A-8 500 354 sind ein Verfahren und eine Vorrichtung zum Abtrennen der Feststoffbestandteile aus Bohrschlämmen bekannt. Das Verfahren und die Vorrichtung arbeiten diskontinuierlich, indem aus einem Zwischenlager der Bohrschlamm in einen Absetztank gepumpt und dort mit Mitteln zur pH-Wert-Einstellung und Flockungsmitteln versetzt wird unter gleichzeitigem Umrühren mit Hilfe eines Rührwerks. Nach Abstellung des Rührwerks erfolgt über eine vorgegebene Zeit der Absetzvorgang des Feststoffanteiles. Danach wird das überstehende Klärwasser abgepumpt und der abgesetzte Feststoff über einen Bodenauslaß abgezogen. Der abgezogene Feststoffanteil wird dann noch einer Nachbehandlung unterzogen, um eine weitere Konzentrierung zu erreichen.

Die Aufgabe der vorliegenden Erfindung besteht darin, ein Verfahren und eine Anlage zur kontinuierlichen Entsorgung und Aufbereitung von wasserbasischen flüssigen und festen Bohrrückständen aus Ton-Salzwasser- und Ton-Frischwasser-Spülungen anzugeben.

Diese Aufgabe wird durch die Ausbildung gemäß Anspruch 1 gelöst.

Eine Anlage zur Durchführung des Verfahrens ist im Anspruch 12 und eine Verwendung des aufbereiteten Feststoffes im Anspruch 16 angegeben.

Vorteilhafte und zweckmäßige Weiterbildungen des Verfahrens und der Anlage sind in den zugeordneten Unteransprüchen gekennzeichnet.

Die vorliegende Erfindung ist vorzüglich zur kontinuierlichen Entsorgung und Aufbereitung von wasserbasischen flüssigen und festen Bohrrückständen sowie auch von Schmutzwässern geeignet. Es hat sich durch Untersuchungen herausgestellt, daß der aufbereitete feststoff beispielsweise vorzugsweise geeignet ist als Abdeckungs- und Auskleidungsmaterial für Mülldeponien. Weitere Einsatzgebiete sind beispielsweise Deichbau, Lärmschutzwälle usw.

Die Erfindung soll nachfolgend anhand der beigefügten Zeichnung näher erläutert werden.

Es zeigt:
- Fig. 1: schematisch eine Anlage zur Aufbereitung von salzhaltigem Schmutzwasser,
- Fig. 2: ein Fließschema des Verfahrens zur Aufbereitung von salzhaltigem Schmutzwasser,
- Fig. 3: ein Fließschema des Verfahrens zur Aufbereitung und Entsorgung flüssiger Bohrrückstände und
- Fig. 4: ein Fließschema des Verfahrens zur Aufbereitung und Entsorgung von festen Bohrrückständen.

Die Entsorgung und Aufbereitung der zwei Bohrspülungstypen (Ton-Frischwasser-Spülung und Ton-Salzwasser-Spülung), deren flüssigen und festen Bohrrückstände sowie von Schmutzwasser erfolgt generell in zwei separaten, parallelgeschalteten Prozeßsträngen, und zwar für
Ton-Frischwasser(T.-F.-W.-)-Spülung und Schmutzwasser
sowie für
Ton-Salzwasser(T.-S.-W.-)-Spülung und Schmutzwasser.

Damit Werden die problemlos zu entsorgenden Restkomponenten aus der T.-F.-W.-Spülung nicht mit denen der T.-S.-W.-Spülung vermischt. Andererseits könnten die unterschiedlichen gelösten Inhaltsstoffe beider Spülungstypen zu chemisch/physikalischen Reaktionen führen, die den Prozeßablauf stören.
Nachfolgend soll das Prinzip des Verfahrens kurz anhand der Fig. 1 erläutert werden:
Die vorgenannten zwei separaten, parallelgeschalteten Prozeßstränge bestehen jeweils aus Hochtanks als Zwischenlager für Schmutzwässer zum Homogenisieren und zur Vorbereitung für die Trennung in Wasser und Feststoff und Hochtanks als Zwischenlager für flüssige Bohrrückstände oder von mit Wasser zu Schlämmen gemischten festen Bohrrückständen der T.-F.-W.-Spülung und der T.-S.-W.-Spülung zum Homogenisieren und zur Vorbereitung für die Trennung in Wasser und Feststoff.

In der Fig. 1 ist zur Vereinfachung nur ein Hochtank 2 als Zwischenlager dargestellt.

Die zur Trennung vorbereiteten Schmutzwässer und flüssigen Bohrrückstände werden in einem durch ihren Feststoffanteil bestimmten Verhältnis gemischt und, mit anorganischen und organischen Flockungsmitteln über die Dosierstellen D versetzt, in jeweils einen Hochtank 4 als Absetztank mittels Pumpe B überführt. Hier setzt die Trennung der geflockten Suspensionen in Wasser und Feststoff ein. Die Strömungsgeschwindigkeit des Wassers von unten nach oben darf dabei die Sinkgeschwindigkeit der Feststoffteilchen nicht überschreiten.

Das Wasser wird in beiden Prozeßsträngen kurz unter dem Tankdeckel über die Leitung K abgezogen und entweder in die Kanalisation einer Kläranlage größerer Kapazität abgegeben und/oder für Verdünnungszwecke in den Prozeßablauf rezirkuliert.

Der Feststoff wird über einen schrägen oder trichterartigen Boden 6 mittels Schneckenexzenterpumpe B′ kontinuierlich abgezogen und mit Hilfe einer Zentrifuge F eingedickt.

Feststoffe aus dem Ton-Frischwasser-Prozeß gelangen in eine Membranfilterpresse und erhalten dort Eigenschaften, wie sie für die Hausmüll- bzw. Bauschuttdeponierung oder für die Weiterverwendung benötigt werden.

Der Feststoff aus dem Ton-Salzwasser-Prozeß wird zur weiteren Entsalzung mit über eine Leitung H zugeführtem Wasser aus dem Ton-Frischwasser-Prozeß in ein Mischaggregat G zu einer wäßrigen Schlämme aufbereitet. Unter Zusatz von Flockungsmitteln über die Leitung D und H wird die Schlämme durch einen zusätzlichen Absetztank 8 geführt und der Trennungsprozeß wiederholt.

Nach erneuter Entwässerung mittels einer Zentrifuge F′ und der folgenden Behandlung in einer Membranfilterpresse ist auch dieser Feststoff salzfrei und damit deponiefähig (I) oder weiterverwenbar im Erd- und Grundbau.

Das abgetrennte Wasser wird über eine Leitung C in den Ton-Salzwasser-Prozeß rezirkuliert.

Nachfolgend soll das Verfahren in drei Stufen aufgeteilt detaillierter beschrieben werden. Die drei Stufen sind:
I. Die Aufbereitung und Entsorgung von Schmutzwasser
II. Die Aufbereitung und Entsorgung flüssiger Bohrrückstände
III. Die Aufbereitung und Entsorgung von festen Bohrrückständen

Die Stufen I und II sind für Ton-Frischwasser- und für Ton-Salzwasser-Spülungen vorgesehen.

Die Stufe III dient der Aufbereitung und Entsorgung von Ton-Salzwasser-Spülungen sowie deren salzigen Bohrrückständen.

### Stufe I (siehe Fig. 2)

### Entsorgung von Schmutzwasser

### Beispiel:

Wasser/Spülungsgemisch mit folgenden Eigenschaften bzw. Inhaltsstoffen:

| | |
|---|---|
| Spülungsgewicht | max. 1,17 kg/l |
| Salzgehalt | max. 250,00 g/l |
| Feststoff | max. 5,00 % Vol. |

Der Feststoff darf nur aus erbohrter Formation oder Spülungsmaterial bestehen. Schwermetall-Salze oder Verbindungen, wie sie zur Herstellung überschwerer Ringraumflüssigkeiten eingesetzt werden, z. B. CaBr₂, gehören nicht zu den erlaubten Inhaltsstoffen.

Die oben erwähnte Zwischenlagerung von Schmutzwassser erfolgt aus folgenden Gründen:
1. Schnelle Entladung eingehender Fahrzeuge
2. Auffangen der stoßweisen Fahrzeugentladung über ein ausreichendes Puffervolumen
3. Entfernung von groben Verunreinigungen, die nicht zu den definierten Feststoffen gehören und zu Störungen in der Anlage führen könnten
4. Homogenisierung und Vorbereitung des Feststoff-Flüssigkeit-Trennungs-Prozesses durch Einstellen des pH-Wertes auf 7 bis 6,8.

Um die Homogenisierung zu gewährleisten und eine gleichzeitige Sedimentation der Feststoffe im Zwischenlager 10 (Mischtank) zu vermeiden wird eine Umwälzung (Pumpe B, Leitung C), die auch den weiteren Transport des Schmutzwassers übernimmt, vorgesehen. Zur Kontrolle sind Probehähne an den Tanks vorgesehen. Die Leistungsstärke des Pumpaggregates B hängt von der Aufnahmekapazität des Zwischenlagers ab.

Für 150 m³ Zwischenlager-Volumen ist eine Umwälz- und Transportmenge von je ca. 10 m³/h, also eine Gesamtleistung von ca. 20 m³/h, erforderlich. Die Mengenverteilung wird dem Bedarf, d. h. den eigehenden Schmutzwassermengen, angepaßt.

Die pH-Werteinstellung des Schmutzwassers im Zwischenlager (in der Fig. 2 nicht näher dargestellt) dient zur Destabilisierung der aus Mineralien und organischen Substanzen bestehenden Suspension. Zum Einsatz kommen Essig- oder Salzsäure, deren Dosierung zweckmäßigerweise mittels Schlauchpumpe erfolgt.

Aus dem Zwischenlager 10 gelangt das pH-Wert-eingestellte Schmutzwasser mit kontinuierlicher Pumprate von 5 - 10 m³/h unter Zudosierung von anorganischen oder organischen Flockungsmitteln über den Anschluß D in einen weiteren Hochtank 12, der als Absetztank fungiert. Die Größe des Tanks 12 wird von der benötigten Durchsatzkapazität bestimmt. Das Tankvolumen wird zu ca. 1/3 für das Absetzen der Feststoffe und zu ca. 2/3 für die Trennung von Wasser und Feststoff genutzt.

Der Einlaufstutzen im Absetztank ist in ca. 1/3 der Gesamthöhe über dem Boden einzubringen, vgl. auch Fig. 1. Er führt im Tank in ein mit Löchern versehenes, waagerecht verlaufendes Rohr 14 (vgl. Fig. 1), das für eine gleichmäßige Verteilung des Wasser-/Feststoffgemisches über die gesamte Tankfläche sorgt. Die Löcher im Rohr sind nach oben und unten gerichtet, um der natürlichen Fließrichtung von Wasser und Feststoffen Rechnung zu tragen und Verstopfungen im Rohr vorzubeugen.

Die Auftriebsgeschwindigkeit des Wassers oberhalb des Verteilerrohres 14 darf die Sinkgeschwindigkeit der Feststoffteilchen nicht überschreiten. Zur Überprüfung des Trennungsprozesses sind am Tank in Abständen von 1,5 m Probehähne angebracht (nicht dargestellt). Das geklärte Wasser wird unterhalb des Tankdeckels über die Leitung K abgezogen und ggf. über Vakuumfilter nachgereinigt, bevor es in die Kanalisation einer kommunalen Kläranlage größerer Kapazität abgegeben wird.

Eine Rezirkulationsmöglichkeit in das Zwischenlager ist vorgesehen (siehe Leitung K) und für die nachfolgenden Aufbereitungsstufen sehr wichtig.

Die Feststoffe in Form von Schlamm kommen im unteren Drittel des Tanks zur Ruhe und sedimentieren auf dem schrägen oder trichterartigen Boden 6 des Tanks (vgl. Fig. 1). Auch für diesen Teil sind zur Kontrolle des Sedimentationsvorganges Probehähne vorgesehen (nicht dargestellt).

Am tiefsten Punkt des Tankbodens wird der Schlamm mit einer Schneckenexzenterpumpe B′ kontinuierlich beispielsweise mit 1 - 3 m³/h Volumen entnommen. Der entnommene vorentwässerte Schlamm aus dem T.-F.-W.-Prozeß wird in Membranfilterpressen 15 (Leitung E) weiter entwässert und geht dann zur Deponie oder Weiterverwendung. Der Schlamm aus dem T.-S.-W.-Prozeß wird auf Salzgehalt untersucht.

Je nach Untersuchungsergebnis gelangt der Feststoff über die Membranfilterpresse ebenfalls zur Deponie oder Weiterverwendung oder in einen zusätzlichen Entsalzungsprozeß.

Für den Entsalzungsprozeß wird der Feststoff zunächst einer Zentrifuge F zugeführt. Je nach Beschaffenheit gelangt die Flüssigkeit aus der Zentrifuge über Rezirkulation zurück in das Zwischenlager oder in die Kanalisation. Der Feststoff aus der Zentrifuge wird mit dem Wasser (Leitung H) aus dem T.-F.-W.-Prozeß erneut zu einer wäßrigen Schlämme im Mischaggregat G aufgearbeitet, mit Flockungsmitteln (Leitung H und D) versehen und einem erneuten Absetzprozeß in einem weiteren Absetztank 16 mit gleichzeitiger Verdünnung des Salzgehalts unterworfen. Eine weitere Entwässerung über Zentrifuge und Membranfilterpresse führt zu deponierungsfähigen oder wiederverwendbaren Feststoffen (I).

### Stufe II (siehe Fig. 3)

### Entsorgung von flüssigen Bohrrückständen aus Ton-Salzwasser- und Ton-Frischwasser-Spülungen

Flüssige Bohrrückstände sind Hydrozyklon-Abscheidungen, wie sie u. a. bei der Feststoffkontrolle von Bohrspülungen anfallen, wobei es sich auch um nichtwiederverwendbare T.-S.-W.-Spülungen handeln kann. Sie bestehen zu 75 - 80 % aus Bohrspülung und zu 20 - 25 % aus erbohrter Formation. Aufgrund der chemisch/physikalischen Eigenschaften können diese Bohrrückstände nur mit großem wirtschaftlichem Aufwand zu Bohrspülungen aufbereitet werden. Entscheidend dafür ist die Anreicherung von Feststoffen aus erbohrter Formation im Bereich von 1 - 40 µ und der Einsatz von teuren Chemikalien.

Für die Entsorgung ist der hohe Feststoffanteil entscheidend. Zu den erlaubten Inhaltsstoffen gehören, wie unter Stufe I bereits erwähnt, nur erbohrte Formation und Spülungsmaterial. Schwermetall-Salz bzw. Salz, wie sie zur Herstellung überschwerer Ringraumflüssigkeiten eingesetzt werden, u. a. CaBr2, gehören nicht dazu.

Eine Zwischenlagerung erfolgt für die flüssigen Bohrrückstände aus folgenden Gründen:
1. Schnelle Entladung eingehender Fahrzeuge
2. Auffangen der stoßweisen Fahrzeugentladung über ein ausreichendes Puffervolumen
3. Ölhaltige sowie nichtölhaltige flüssige Bohrrückstände werden aus Gründen eventueller unterschiedlicher Entsorgung in zwei Hochtanks 18 und 20 getrennt gelagert
4. Homogenisierung und Vorbereitung des Trennungs-Prozesses in Feststoff und Flüssigkeit durch Einstellen des pH-Wertes auf etwa 7.

Um die Homogenisierung zu gewährleisten und gleichzeitig eine Sedimentation der Feststoffe im Zwischenlager zu vermeiden, ist ein Umwälzen bzw. Umpumpen der flüssigen Bohrrückstände vorgesehen. Zweckmäßig wird eine Schneckenexzenterpumpe B mit ca. 20 m³/h Förderkapazität eingesetzt. Während des Umwälzens erfolgt die Vorbereitung des Trennprozesses Feststoff/Flüssigkeit durch Einstellen des pH-Wertes auf ca. 7. In diesem pH-Wert-Bereich liegt die Flockgrenze der feinen, hydratisierten Tonteilchen und die Stabilitätsgrenze der Azetatbindungen der organischen Substanzen. Der pH-Wert darf deshalb 6,5 nicht unterschreiten. Zur pH-Wert-Einstellung wird eine Dosierpumpe (Schlauchpumpe) ausreichender Kapazität für entsprechende Säure (HCl/CH₃-COOH) vorgesehen. Je größer das Zwischenlager, also das Puffervolumen ist, umso geringer ist die Gefahr der Überdosierung der Säure, und damit sinkt die Störanfälligkeit der gesamten Anlage.

Das Pumpaggregat B zum Umwälzen des Zwischenlagers übernimmt auch den Transport der zur Trennung vorbereiteten flüssigen Bohrrückstände in einen Absetz-(Hoch)tank 22. Die Ausrüstung dieses Tanks ist bereits für Stufe I (Fig. 2) beschrieben.

Bevor die flüssigen Bohrrückstände zur Sedimentation der Feststoffe in den Absetztank 22 gelangen, wird eine Verdünnung eingeleitet. Der hohe, trotz Homogenisierung schwankende, Feststoffgehalt läßt ein direktes Flocken nicht zu. Laborversuche ergaben eine breiige bis pastenförmige Substanz. Die flüssigen Bohrrückstände werden deshalb zunächst mit Schmutzwasser verdünnt. Dies geschieht durch Einleitung der vorbereiteten flüssigen Bohrrückstände in die Überführungsleitung des Schmutzwassers vom Schmutzwasser-Zwischenlager 24 in einen Absetztank 26. Dem Schmutzwasser wird über den Anschluß D so viel Flockmittel dosiert zugegeben, daß bei einem Mischungsverhältnis von fünf Teilen Schmutzwasser und einem Teil flüssiger Bohrrückstände eine Flockung einsetzt. Zur Intensivierung des Mischvorganges kann nach Zusammenführung beider Flüssigkeiten ein Mischrohr installiert werden. Das Mischrohr darf die Flockenbildung aber nicht verzögern oder gar vorhandene Flocken zerstören.

Die geflockte Mischung gelangt über ein perforiertes Verteilerrohr (vgl. Rohr 14 nach Fig. 1) in den Absetztank 26. Sollte das Mischungsverhältnis Schmutzwasser/flüssige Bohrrückstände zeitweise nicht ganz korrekt sein, so sorgt das Tankvolumen für eine weitere Verdunnung und bessere Sedimentation der Feststoffe. Dieses Puffersystem hält die Störanfälligkeit der Anlage gering. Die Durchsatzkapazität pro Tag hängt vom Volumen des Absetztanks ab, dürfte aber bei der zwei- bis vierfachen Menge seines 2/3 Volumens liegen.

Das aus den Absetztanks 22 und 26 überlaufende, von Feststoffen befreite Wasser wird im Falle des Ton-Salzwasserstranges, wie bei Stufe I beschrieben, in das Schmutzwasser-Zwischenlager rezirkuliert (Leitung K) oder der Überschuß ggf. über Vakuumfilter an die Kanalisation (Leitung K) abgegeben.

Der sedimentierte Feststoff aus den Absetztanks wird entsprechend Stufe I mittels Schneckenexzenterpumpe B′ kontinuierlich abgezogen und zur Entwässerung durch eine Zentrifuge F und eine Kammerfilterpresse (E und I) geführt. Die abgetrennte Flüssigkeit gelangt über das Rezirkulationssystem (Leitung C′ und C) in das Schmutzwasser-Zwischenlager 24.

Der Feststoff wird auf seinen Rest-Salzgehalt im Eluat untersucht und bei Bedarf einer Entsalzung unterzogen. Dazu wird er mit dem Wasser (Leitung H) aus dem Ton-Frischwasser-Prozeß in einem Mischaggregat G zu einer wäßrigen Schlämme aufbereitet. Der Salzgehalt des Feststoffes wird entsprechend der Wassermenge und deren Salzgehalt verdünnt. Ein weiterer Absetz- und Entwässerungsprozeß entsprechend Stufe I mit einem weiteren Absetztank 28 und einer Membranfilterpresse ergibt deponiefähiges oder wiederverwendbares Material. Das Wasser gelangt über das Rezirkulationssystem in das Schmutzwasser-Zwischenlager 24.

Das geklärte Wasser aus dem Ton-Frischwasser-Prozeß wird, wie schon beschrieben, zur Verdünnung des Salzgehalts im Feststoff aus dem T.-S.-W.-Prozeß benötigt, oder es wird in das Schmutzwasser-Zwischenlager des Ton-Frischwasser-Prozeßstranges für weitere Verdünnungseinsätze an flüssigen Bohrrückständen rezirkuliert.

Der Feststoff aus dem Ton-Frischwasser-Prozeß gelangt nach seiner Entwässerung mittels Zentrifuge und Membranfilterpresse direkt zur vorgesehenen Deponie oder wird einer Weiterverwendung zugeführt. Das abgetrennte Wasser wird in das Schmutzwasser-Zwischenlager des T.-F.-W.-Prozeßstranges rezirkuliert.

Die zur Rezirkulation in die Schmutzwasser-Zwischenläger vorgesehenen Wässer werden in zwei 10 - 15 m³ Tanks aufgefangen und mit einer niveaugeschalteten Kreiselpumpe entweder in die Zwischenläger gepumpt oder zur Verwendung in einer folgenden Stufe III zur Verflüssigung von festen Bohrrückständen aus Ton-Salzwasser-Spülungen benutzt.

Ölhaltige, flüssige Bohrrückstände werden, getrennt von den beschriebenen Prozeßsträngen, gelagert und nach dem Homogenisieren auf Feststoff- und Ölgehalt untersucht und zunächst zentrifugiert. Der ölhaltige Feststoff geht in die Sondermülldeponie bzw. zur Verbrennung.

Das Zentrat, ebenfalls auf Feststoff- und Ölgehalt untersucht, wird - je nach Ergebnis - in größeren oder kleineren Mengen dem vorher beschriebenen Prozeß zugeführt oder ebenfalls als Sondermüll entsorgt.

Bei geringer Feststoffkonzentration, geringer Salzkonzentration und niedrigem Gehalt an Schutzkolloiden wird auf die Absetztanks verzichtet und werden die flüssigen und verdünnten Bohrrückstände direkt der Entwässerung mittels Zentrifuge F oder Kammerfilterpresse (E und I) zugeführt. Hierzu können die Absetztanks überbrückende Bypassleitungen (BP) vorgesehen sein, wie dies in der Fig. 3 gestrichelt eingezeichnet ist.

### Stufe III (siehe Fig. 4)

### Entsorgung von festen Bohrrückständen aus Ton-Salzwasser-Spülungen

Feste Bohrrückstände sind hauptsächlich erbohrte geologische Formationen und daran anhaftende Bohrspülung, die an der Bohrlokation mit Hilfe von Schüttelsieben aus der Bohrspülung entfernt weden. Das Verhältnis liegt bei ca. 75 - 85 % Formation zu 25 - 15 % Bohrspülung. Ferner werden zur Kontrolle der Formationsfeststoffe in Bohrspülungen neben Hydrozyklonen, die flüssige Bohrrückstände erzeugen, siehe Stufe II, auch Zentrifugen eingesetzt. Zentrifugen arbeiten wie Hydrozyklone nach dem Prinzip der Zentrifugalkräfte, nur wesentlich effektiver als Hydrozyklone. Dadurch kommt es zu einer weiteren Kategorie von festen Bohrrückständen, dem Feststoffauswurf von Zentrifugen. Das Verhäaltnis von erbohrter Formation zu Spülung ist ähnlich dem des abgesiebten Materials, aber von wesentlich feinerer Konsistenz.

Feste Bohrrückstände dürfen demnach nur aus erbohrter, geologischer Formation und Spülungsmaterial, wie es zur Herstellung von Bohrspülungen benötigt wird (siehe Seite 1), bestehen.

Andere Abfälle, wie Papier, Holz oder Putzlappen, wie sie an Bohrlokationen vorkommen, gehören nicht zu den definierten, zu entsorgenden Stoffen.

Die definierten, zu entsorgenden festen Bohrrückstände sind sehr stark durch den Spülungstyp geprägt, aus dem sie entfernt worden sind.

Bevor diese festen Bohrrückstände deponiert werden, wird ihnen, falls notwendig, das Salz entzogen. Dazu wird wie folgt verfahren:
Die eingehenden, mit baggerfähigem Bohrrückstand beladenen Kippfahrzeuge (-lastwagen) fahren an die Mischaggregate G′ mit mindestens 25 m³ Aufnahmevolumen heran. Die Fracht wird in den Mischaggregaten mit rezirkuliertem Wasser (Leitung K) aus den Rezirkulationssystemen aufgenommen und in einen gut pumpfähigen Zustand verdünnt. Nach Beendigung dieses Prozesses wird die hergestellte Schlämme in die Zwischenlager 18, 20 für flüssige Bohrrückstände des jeweiligen Aufbereitungsstranges beispielsweise mittels Schneckenexzenterpumpe B′ überführt.

Im Zwischenlager wird entsprechend den Stufen I und II homogenisiert und der pH-Wert eingestellt, so daß auf die dortige Beschreibung verwiesen werden soll.

Von großer Wichtigkeit für die Effizienz der gesamten Anlage ist das Rezirkulationssystem. Die Bedeutung liegt darin, immer genügend Wasser für Verdünnungsprozesse in den Stufen II und III zur Verfügung zu haben, ohne daß Verdünnungswasser aus anderen Quellen (beispielsweise Brunnen, Vorfluter, Flüsse) entnommen werden muß.

## Patentansprüche

1. Verfahren zur kontinuierlichen Entsorgung und Aufbereitung von wasserbasischen, flüssigen und festen Bohrrückständen aus Ton-Salzwasser- und Ton-Frischwasser-Spülungen mit folgenden Verfahrensschritten:
1. Zwischenlagerung und Homogenisierung der wasserbasischen, flüssigen und festen Bohrrückstände,
2. Destabilisierung der Mineralien und organische Substanzen enthaltenden wasserbasischen, flüssigen und festen Bohrrückstände durch Einstellung des pH-Wertes,
3. Umwälzen der pH-Wert-eingestellten wasserbasischen, flüssigen und festen Bohrrückstände, um eine Sedimentation zu verhindern,
4. Verdünnung der wasserbasischen, flüssigen und festen Bohrrückstände zur Erniedrigung des Salzgehaltes der Bohrrückstände,
5. Versetzen der aus dem Zwischenlager abgepumpten wasserbasischen, flüssigen und festen Bohrrückstände mit Flockungsmitteln durch Zudosieren des Flockungsmittels während der Überführung vom Zwischenlager zu einer Vorrichtung zum Ausflocken und Absetzenlassen der Feststoffanteile,
6. Kontinuierliches Ausflocken und Absetzenlassen der Feststoffanteile der wasserbasischen, flüssigen und festen Bohrrückstände, indem die flüssigen, mit Flockungsmittel versetzten Bohrrückstände kontinuierlich in einen Absetztank gepumpt werden, wobei die Auftriebsgeschwindigkeit des geklärten Wassers kleiner als die Sinkgeschwindigkeit des Feststoffanteiles eingestellt wird,
7. Kontinuierliches Abziehen der sedimentierten Feststoffe zur Weiterverwendung oder zur Deponie, gegebenenfalls nach vorheriger Konzentration,
8. Kontinuierliche Rezirkulation des Wassers für Verdünnungszwecke in den Prozeßablauf (in die Zwischenlager) und
9. Kontinuierliche Abgabe des Klärwassers an eine Kläranlage, wenn der Salzgehalt des rezirkulierten Wassers gleich dem Salzgehalt des geklärten Wassers des Feststoffes ist.

2. Verfahren nach Anspruch 1, **dadurch gekennzeichnet**,
daß bei geringer Feststoffkonzentration, geringer Salzkonzentration und niedrigem Gehalt an Schutzkolloiden der 6. Verfahrensschritt übersprungen wird.

3. Verfahren nach Anspruch 1 oder 2, **dadurch gekennzeichnet**, daß bei Feststoffen aus einem Ton-Salzwasser-Prozeß vor dem Verfahrensschritt 8 bei einem über einem festlegbaren Wert liegenden Rest-Salzgehalt folgende weitere Verfahrenschritte vorgesehen sind:
6.1 Aufbereitung mit Wasser zu einer wäßrigen Schlämme zur Entsalzung der Feststoffe,
6.2 Versetzen der Schlämme mit Flockungsmittel,
6.3 Ausflocken und Absetzenlassen der Feststoffanteile.

4. Verfahren nach Anspruch 1, **dadurch gekennzeichnet**,
daß die Verdünnung mit Schmutzwasser vorgenommen wird.

5. Verfahren nach Anspruch 4, **dadurch gekennzeichnet,**
daß eine Verdünnung im Mengenverhältnis fünf Teile Schmutzwasser und ein Teil flüssige Bohrrückstände durchgeführt wird.

6. Verfahren nach Anspruch 5, **dadurch gekennzeichnet**,
daß das Flockungsmittel dem Verdünnungsmittel (Schmutzwasser) zugegeben wird.

7. Verfahren nach Anspruch 1, **dadurch gekennzeichnet**,
daß zur Entsorgung von festen Bohrrückständen (insbesondere aus Ton-Salzwasser-Spülungen) diese Bohrrückstände vor der Zwischenlagerung mit rezirkuliertem Wasser zu einer gut pumpfähigen Schlämme vermischt werden.

8. Verfahren nach Anspruch 1 oder 2, **dadurch gekennzeichnet**, daß der pH-Wert auf ca. 7 eingestellt wird.

9. Verfahren nach Anspruch 1 oder 8, **dadurch gekennzeichnet**, daß die pH-Wert-Einstellung mit Hilfe von Salzsäure oder Essigsäure erfolgt.

10. Verfahren nach Anspruch 3, **dadurch gekennzeichnet**,
daß die Aufbereitung zu der wäßrigen Schlämme mit Wasser aus dem Ton-Frischwasser-Prozeß erfolgt.

11. Verfahren nach einem der vorhergehenden Ansprüche, **dadurch gekennzeichnet**, daß ölhaltige flüssige Bohrrückstände von den anderen Bohrrückständen getrennt entsorgt werden.

12. Anlage zur Durchführung des Verfahrens nach einem der vorhergehenden Ansprüche mit Hochtanks als Zwischenlager (2, 10, 18, 20, 24) zur Aufnahme der wasserbasischen, flüssigen und festen Bohrrückstände, an die Einrichtungen zum dosierten Zugeben von Säure zwecks Einstellung des pH-Wertes der zwischengelagerten wasserbasischen, flüssigen und festen Bohrrückstände und Leitungen (C) zum Verdünnen der Bohrrückstände sowie jeweils eine Umwälzvorrichtung (B) angeschlossen sind und die mit ein- oder mehrstufig angeordneten, kontinuierlich durchströmten Absetztanks (4, 6, 12, 22, 26) über Austragsleitungen verbunden sind, an die Leitungen (D) zum dosierten Zumischen von Flockungsmittel angeschlossen sind, wobei in den Absetztanks jeweils ein waagerechtes Verteilerrohr (14) mit nach oben und unten gerichteten Löchern angeordnet ist, das an einem Einlaufstutzen für das Wasser-/Feststoffgemisch angeschlossen ist, und
die kontinuierlich durchströmten Absetztanks Austragsstutzen im Bodenbereich für die sedimentierten Feststoffe der wasserbasischen, flüssigen und festen Bohrrückstände und Abzugsstutzen im oberen Bereich für geklärtes Wasser aufweisen, an die die Leitungen (C) angeschlossen sind zur Rückleitung des Wassers in die Zwischenlager zum Verdünnen der Bohrrückstände.

13. Anlage nach Anspruch 12, **dadurch gekennzeichnet**, daß die Pumprate für das Wasser-/Feststoffgemisch so eingestellt ist, daß die Auftriebsgeschwindigkeit des Wassers kleiner als die Sinkgeschwindigkeit der Feststoffteilchen ist.

14. Anlage nach Anspruch 12, **dadurch gekennzeichnet**, daß bei geringer Feststoffkonzentration, geringer Salzkonzentration und niedrigem Gehalt an Schutzkolloiden die Absetztanks durch mit den Austragsleitungen und mit den Rezirkulationsleitungen (C) verbindbare Bypassleitungen (BP) überbrückbar sind.

15. Anlage nach Anspruch 12, **dadurch gekennzeichnet**, daß an die Absetztanks Einrichtungen zum Konzentrieren der ausgetragenen Feststoffanteile angeschlossen sind.

16. Verwendung des durch das Verfahren und die Anlage nach den vorhergehenden Ansprüchen gewonnenen aufbereiteten Feststoffes als Material im Erd- und Grundbau.

## Claims

1. A process for the continuous disposal and treatment of water-based, liquid and solid boring residue from clay-salt water and clay-fresh water rinsing operations having the following process steps:
1. intermediate storage and homogenisation of the water-based, liquid and solid boring residue,
2. destabilisation of the water-based, liquid and solid boring residue containing minerals and organic substances by adjusting the pH value,
3. circulating the water-based, liquid and solid boring residue, the pH value of which is adjusted, in order to prevent sedimentation,
4. dilution of the water-based, liquid and solid boring residue to lower the salt content of the boring residue,
5. treatment of the water-based, liquid and solid boring residue pumped from the intermediate stores with flocculant by the metered addition of the flocculant during the transfer from the intermediate store to a device for the flocculation and settling of the solids content,
6. continuous flocculation and settling of the solids contents of the water-based, liquid and solid boring residue, by the liquid boring residue treated with flocculant is continuously pumped into a settling tank, whereby the buoyancy velocity of the treated water is adjusted to be less than the sinking velocity of the solids content,
7. continuous drawing off of the sedimented solids for further use or to the dump, if necessary after prior concentration,
8. continuous recirculation of the water for dilution purposes into the process (into the intermediate stores) and
9. continuous delivery of the sewage water to a sewage treatment plant, when the salt content of the recirculated water is equal to the salt content of the treated water of the solid.

2. A process according to Claim 1,
**characterised in that** the 6th process step is omitted in the event of a low solids concentration, low salt concentration and low content of protective colloids.

3. A process according to Claim 1 or 2,
**characterised in that** with solids from a clay-salt water process the following further process steps are provided before process step 8 with a residual salt content lying above a value which can be specified:
6.1 treatment with water to form an aqueous sludge for the demineralisation of the solids,
6.2 treatment of the sludge with flocculants,
6.3 flocculation and settling of the solids content.

4. A process according to Claim 1,
**characterised in that** dilution is performed with dirty water.

5. A process according to Claim 4,
**characterised in that** dilution is performed in the ratio of five parts dirty water to one part liquid boring residue.

6. A process according to Claim 5,
**characterised in that** the flocculant is added to the diluting agent (dirty water).

7. A process according to Claim 1,
**characterised in that** for the disposal of solid boring residue (in particular from clay-salt water rinsing operations) this boring residue is mixed before intermediate storage with recirculated water to form an easily pumpable sludge.

8. A process according to Claim 1 or 2,
**characterised in that** the pH value is set at roughly 7.

9. A process according to Claim 1 or 8,
**characterised in that** the pH value adjustment is performed by means of hydrochloric acid or acetic acid.

10. A process according to Claim 3,
**characterised in that** the treatment to form the aqueous sludge is performed with water from the clay-fresh water process.

11. A process according to one of the preceding Claims,
**characterised in that** the oil-saturated liquid boring residue is disposed separately from the other boring residue.

12. A plant for performing the process according to one of the preceding Claims with high tanks as the intermediate storage means (2, 10, 18, 20, 24) for housing the water-based, liquid and solid boring residue, to which are connected appliances for the metered addition of acid for the purpose of adjusting the pH value of the intermediately-stored, water-based, liquid and solid boring residue, and lines (C) for diluting the boring residue and also a circulating device (B), and which are connected to a single-stage or multi-stage disposed settling tanks (4, 6, 12, 22, 26), through which there is a continuous flow, via discharge lines, to which lines (D) for the metered addition of flocculant are connected, whereby in the settling tanks is disposed a horizontal distribution pipe (14) having upwardly and downwardly directed holes, which is connected to an inlet connections for the water/solid mixture, and
the settling tanks, through which there is a continuous flow, comprise outlet connections in the base region for the sedimented solids of the water-based, liquid and solid boring residue and delivery connections in the upper region for treated water, to which lines (C) are connected for the return of the water into the intermediate tanks for the dilution of the boring residue.

13. A plant according to Claim 12,
**characterised in that** the pumping rate for the water/solids mixture is adjusted so that the buoyancy velocity of the water is less than the sinking velocity of the solids particles.

14. A plant according to Claim 12,
**characterised in that** with a low solids concentration, low salt concentration and low content of protective colloids, the settling tanks can be bypassed by bypass lines (BP), which can be connected to the discharge lines and to the recirculating lines (C).

15. A plant according to Claim 12,
**characterised in that** to the settling tanks are connected appliances for the concentration of the discharged solids contents.

16. Use of the treated solids produced by the process and the plant according to the previous Claims as a material in earthwork and foundation engineering.

## Revendications

1. Procédé pour la dépollution et la préparation continues de rejets de forage fluides et solides à base d'eau hors de lavages argile-eau saline et argile-eau fraîche, avec les étapes procédurables suivantes :
1. stockage intermédiaire et homogénéisation des rejets de forage fluides et solides à base d'eau,
2. déstabilisation des rejets de forage fluides et solides à base d'eau contenant des minéraux et des substances organiques par réglage du pH,
3. renversement des rejets de forage fluides et solides à base d'eau à pH réglé pour empêcher une sédimendation,
4. dilution des rejets de forage fluides et solides à base d'eau pour abaisser la teneur en sel des rejets de forage,
5. déplacement des rejets de forage fluides et solides à base d'eau pompés du stockage intermédiaire au moyen d'agents floculants par addition dosée du floculant pendant le transport du stockage intermédiaire à un dispositif de floculation et de sédimentation des parties solides,
6. floculation et sédimentation continues des parties solides des rejets de forage fluides ou solides à base d'eau dans lesquelles les rejets de forage déplacés avec l'agent floculant sont pompés en permanence dans un réservoir de sédimentation, la vitesse de poussée ascensionnelle de l'eau clarifiée étant réglée inférieure à la vitesse de sédimentation de la partie solide,
7. soutirage continu des solides sédimentés pour une utilisation ultérieure ou pour une décharge de déchets, le cas échéant après concentration préalable,
8. recirculation continue de l'eau dans un but de dilution au cours du processus (dans le stockage intermédiaire) et
9. distribution continue de l'eau clarifiée à une installation de clarification, lorsque la teneur en sel de l'eau recirculée est égale à la teneur en sel de l'eau clarifiée du solide.

2. Procédé selon la revendication 1,
caractérisé en ce que, pour une faible teneur en solides, une faible concentration en sel et une teneur basse en colloïdes protecteurs, l'étape 6 du procédé est sautée.

3. Procédé selon la revendication 1 ou 2,
caractérisé en ce que, pour des solides provenant d'un processus argile-eau saline, on prévoit avant l'étape 8 du procédé, pour une teneur en sel résiduelle se trouvant au-dessus d'une valeur déterminable, les étapes procédurales supplémentaires suivantes :
6.1 préparation avec de l'eau sous forme d'une boue aqueuse pour le dessalement des solides,
6.2 déplacement de la boue avec un agent floculant,
6.3 floculation et sédimentation des solides.

4. Procédé selon la revendication 1,
caractérisé en ce que la dilution est effectuée au moyen d'eau usée.

5. Procédé selon la revendication 4,
caractérisé en ce qu'on effectue une dilution en rapport des ingrédients de cinq parties d'eau usée et d'une partie de rejets de forage fluides.

6. Procédé selon la revendication 5,
caractérisé en ce que l'agent floculant est ajouté à l'agent de dilution (eau usée).

7. Procédé selon la revendication 1,
caractérisé en ce que, pour la dépollution de rejets de forage solides (en particulier de lavages argile-eau saline), ces rejets de forage sont mélangés avant le stockage intermédiaire à de l'eau recicurlée pour former des boues à bonne capacité de pompage.

8. Procédé selon la revendication 1 ou 2,
caractériser en ce qu'on règle le pH à environ 7.

9. Procédé selon la revendication 1 ou 8,
caractérisé en ce que le réglage du pH est effectué à l'aide d'acide chlorhydrique ou d'acide acétique.

10. Procédé selon la revendication 3,
caractérisé en ce que la préparation sous forme d'une boue aqueuse avec de l'eau a lieu à partir du processus argile-eau fraîche.

11. Procédé selon l'une des revendications précédentes,
caractérisé en ce que des rejets de forage fluides contenant une huile sont dépollués séparément des autres rejets de forage.

12. Installation pour la mise en oeuvre du procédé selon l'une des revendications précédentes, avec un caisson d'altitude en tant que stockage intermédiaire (2, 10, 18, 20, 24) pour recevoir des rejets de forage fluides et solides à base d'eau, auquel sont raccordés des installations pour l'addition dosée d'acide dans le but d'un réglage du pH des rejets de forages fluides et solides à base d'eau du stockage intermédiaire et des conduites (C) pour la dilution des rejets de forage, ainsi que respectivement un dispositif de renversement (B), et qui sont reliées à un réservoir de sédimentation (4, 6, 12, 22, 26) à écoulement continue disposé à un ou plusieurs étages, par l'intermédiaire de conduites de décharge auxquelles sont raccordées des conduites (D) pour l'addition mélangée dosée d'un agent floculant, un tube distributeur horizontal (14), avec des trous dirigés vers le haut et le bas étant disposé dans le réservoir de sédimentation, qui est raccordé à une tubulure d'entrée pour le mélange eau/solides et les réservoirs de sédimentation à écoulement continu présentent des tubulures de décharge dans la région du fond pour les solides sédimentés des rejets de forage fluides et solides à base d'eau et des tubulures de soutirage dans la région supérieure pour l'eau clarifiée, auxquelles sont reliées les conduites (C) pour le retour de l'eau dans le stockage intermédiaire pour la dilution des rejets de forage.

13. Installation selon la revendication 12,
caractérisée en ce que le débit de pompage pour le mélange eau/solides est réglé de telle manière que la vitesse de poussée ascensionnelle de l'eau est inférieure à la vitesse de sédimentation des particules solides.

14. Installation selon la revendication 12,
caractérisée en ce que, pour une faible teneur en solides, une faible concentration en sel et une teneur basse en colloïdes protecteur, les réservoirs de sédimentation peuvent être pontés par des conduites de dérivation (BP) pouvant être reliées aux conduites de décharge et aux conduites de recirculation (C).

15. Installation selon la revendication 12,
caractérisée en ce que des dispositifs pour la concentration des parties solides déchargées sont raccordées aux réservoirs de sédimentation.

16. Utilisation du solide préparé produit par le procédé et l'installation selon les revendications précédentes comme matériau dans la construction dans la terre et les fondations.
